# EUROPÄISCHE PATENTSCHRIFT

(11) **EP 0 882 931 B1**
(45) Veröffentlichungstag und Bekanntmachung des Hinweises auf die Patenterteilung: **04.06.2003**
(21) Anmeldenummer: 98109055.8
(22) Anmeldetag: 19.05.1998
(51) Int. Cl.: F23B 7/00, F23B 1/38

(54) **Verfahren und Vorrichtung zur Verbrennung von Holzpellets oder anderer rieselfähiger fester Brennstoffe**
Method and device for the combustion of wood pellets or other free-flowing solid fuels
Procédé et dispositif pour la combustion de boulettes de bois ou de combustibles solides s'écoulant librement

(30) Priorität: 03.06.1997 DE 19723107
(43) Veröffentlichungstag der Anmeldung: 09.12.1998
(73) Patentinhaber: Wodtke GmbH, 72070 Tübingen (DE)
(72) Erfinder: Kneissl, Hannes, Dr.-Ing., 82041 Deisenhofen (DE); Astfalk, Dierk, Dipl.-Ing., 72810 Gomaringen (DE); Beck, Lothar, 72108 Rottenburg (DE)
(74) Vertreter: Möbus, Rudolf, Dipl.-Ing.

(56) Entgegenhaltungen:
- DE-A- 4 200 721
- DE-U- 29 709 608
- FR-A- 768 790
- GB-A- 2 002 888
- US-A- 4 441 436
- US-A- 4 463 687
- US-A- 4 598 649

## Beschreibung

Die Erfindung betrifft eine Vorrichtung zur Verbrennung von Holzpellets oder anderen riesel- und/oder schüttfähigen festen Brennstoffen nach dem Oberbegriff des Anspruchs 1.

Eine solche Einrichtung zur Verbrennung von festen Brennstoffen wie Sägespänen mit einer oberen und einer unteren Brennkammer, die durch einen Rost voneinander getrennt sind, ist aus der US-A 4,598,649 bekannt. Mittels einer Förderschnecke wird im oberen Brennraum ein Brennstoffhaufen erzeugt. Nach Abbrennen des Haufens unter ein bestimmtes Niveau in der oberen Brennkammer wird der Haufen jeweils periodisch wieder neu aufgefüllt, d. h. die Verbrennungsvorrichtung nimmt eine chargenweise Verbrennung von Brennstoffen vor. Hier sind keine konstanten Verbrennungsbedingungen erzielbar. Dies gilt umso mehr, als die einzigen Luftzufuhröffnungen im oberen Bereich der oberen Brennkammer angeordnet sind, d. h. die Verbrennungsluft jeweils durch den Haufen von Brennstoffen hindurch zum Rost gezogen werden muss. Je nach Größe des Haufens mit Brennstoffen wird also mehr oder weniger Verbrennungsluft für den Brennvorgang zur Verfügung stehen.

Aus der US-A 4,441,436 ist eine Einrichtung zur Verbrennung von rieselfähigen festen Brennstoffen bekannt, bei der diese Brennstoffe auf einem in einem Brennraum angeordneten Rost oder ähnlichem verfeuert werden. Die notwendige Verbrennungsluft wird von unten und/oder seitlich zugeführt. Der Ausbrand der Entgasungsprodukte erfolgt dabei nach unten. Da bei dieser Einrichtung die Brennstoffe aus einem unmittelbar oberhalb des Rostes angeordneten Silo einfach aufgrund der Schwerkraft auf den Rost nachgeschoben werden, kann es bei einem Ausfall des Abzugsgebläses für die Abgase zu einem Rückbrand in den Brennstofflagerbereich kommen. Zudem werden die Brennstoffe je nach Füllgrad des Brennstoff-Silos mehr oder weniger stark gegen den Rost gepresst, sodass die Verbrennungsverhältnisse nicht konstant sind.

Der vorliegenden Erfindung liegt die Aufgabe zugrunde, eine Vorrichtung zur Verbrennung von Holzpellets oder dergleichen zu schaffen, bei der die Gefahr eines Rückbrandes in den Brennstoffvorrat ausgeschlossen ist und die unter allen Betriebsbedingungen konstante Verbrennungsverhältnisse liefert.

Die Aufgabe wird mit einer Vorrichtung gemäß Anspruch 1 gelöst. Bei der erfindungsgemäßen Vorrichtung bildet sich nach der Zündung der Brennstoffe ein Glutbett unmittelbar oberhalb der Öffnungen der Auffangvorrichtung aus und die Entgasungsprodukte werden nach unten bzw. seitlich abgesaugt. Bei einer Verbrennung mit der Vorrichtung bilden sich unterhalb der Öffnungen der Auffangvorrichtung im Nachbrennraum eine oder mehrere Flammen mit exakt definierbaren Abmessungen und einer stabilen Kinematik aus. Das Flammenbild ist nicht mehr, wie bei Vorrichtungen mit oberen Abbränden, von Rückständen im Brennertopf abhängig. Als Brennstoffe werden Holzpellets oder andere riesel- und/oder schüttfähige Brennstoffe verwendet, da diese exakt dosierbar sind und genau definierte Brenneigenschaften aufweisen, durch die ein schnelles und leichtes Zünden im Gegensatz zu Stückholz oder anderen Brennstoffen mit stark variierenden geometrischen Abmessungen möglich ist.

Durch das Gebläse ist die Absaugung bereits beim Start des Verbrennungsvorgangs sichergestellt. Bei konventionellen Stückholzfeuerungen ergeben sich hier häufig Probleme, da der Schornsteinunterdruck bei kaltem Gerät und Schornstein nicht ausreicht, den Verbrennungsvorgang ausreichend schnell in Gang zu bringen. Als Fördervorrichtung für die Brennstoffe kann beispielsweise eine Förderschnecke mit oder ohne anschließender Brennstoffrutsche eingesetzt werden. Die Fördervorrichtung endet dabei in vertikaler Richtung beabstandet oberhalb der Auffangvorrichtung, damit kein direkter Kontakt zwischen den in der Auffangvorrichtung liegenden und den nachgeförderten Pellets entstehen kann und ein Rückbrand ausgeschlossen ist. Durch die nach unten gerichtete Flammenausbildung ist außerdem die bei bisher bekannten Verbrennungsanlagen aufgetretene thermische Belastung der Brennstoffzuführung ausgeschlossen. Die Auffangvorrichtung besteht aus einem feuerfesten Material, beispielsweise aus Schamotte, Stahlblech oder Guss. Die Brennstoffe stauen sich oberhalb der Schlitze oder Öffnungen und können dort beispielsweise durch eine Zündpatrone elektrisch gezündet werden. Verbrennungsrückstände können durch die Schlitze oder Öffnungen hindurchfallen und beispielsweise in einem unterhalb der Auffangvorrichtung angeordneten Sammelbehälter aufgefangen werden.

In oder unterhalb des mindestens einen Schlitzes oder der Öffnung der Auffangvorrichtung ist mindestens eine Zuführung für Verbrennungsluft angeordnet. Diese Verbrennungsluftzuführung wird von einem Rohr mit seitlich und nach unten gerichteten Luftaustrittsöffnungen gebildet. Vorteilhafterweise lassen sich die Luftaustrittsöffnungen schlitzförmig ausbilden. Bei einer bevorzugten Ausführungsform kann in der Auffangvorrichtung nur ein Schlitz vorgesehen sein, wobei ein Verbrennungsluftzuführrohr derart in dem Schlitz angeordnet ist, dass sich zwischen ihm und den Schlitzrändern jeweils zwei schmale Durchtrittsschlitze ergeben. Die Größe dieser Durchtrittsschlitze kann den geometrischen Abmessungen der Brennstoffe angepasst werden. Die Brennstoffe rutschen von oben automatisch zu den Durchgangsschlitzen nach und werden so direkt dem Glutbett zugeführt. Die Querschnittserweiterung unterhalb der Schlitze sorgt für einen automatischen Durchfall von Verbrennungsrückständen nach unten, wobei die auf die Verbrennungsrückstände wirkende Schwerkraft durch den Verbrennungsluftstrom in die gleiche Richtung unterstützt wird. Somit ist ein Verschmutzen der Verbrennungsluftzuführung ausgeschlossen. Die herunterfallenden Verbrennungsrückstände können anschließend auch durch eine automatische Ascheaustragung aus dem Brennraum entfernt werden. Die mindestens eine Verbrennungsluftzuführung wird mit einem Luftmengensensor versehen, sodass sich die Verbrennung optimal einstellen lässt. Weitere Vorteile ergeben sich, wenn die mindestens eine Verbrennungsluftzuführung bis in den Bereich einer am Brennraum angeordneten Sichtscheibe geführt ist, sodass die Verbrennungsluft die Innenseite der Sichtscheibe überstreicht. Hierdurch findet eine automatische Reinigung der Sichtscheibe statt, ohne dass hierzu weitere Frischluft durch Öffnungen oberhalb oder unterhalb der Sichtscheibe zugeführt werden muss. Durch diese zusätzlichen Scheiben-/Frischluftöffnungen, wie sie bei bekannten Öfen vorgesehen sind, kann sich eine undefinierte Luftmenge im System ergeben, was zu Drehzahlüberhöhungen der Absauggebläse führen kann. Außerdem kann es zu einer störenden Geräuschentwicklung an den kleinen Lufteintrittsöffnungen der Sichtscheibe kommen. Die mindestens eine Luftzuführung kann auch rotierend angeordnet und auf ihrer Oberfläche mit Vorsprüngen versehen sein, wodurch ein noch besserer Austrag von Verbrennungsrückständen erreicht wird. Über nachgeschaltete oder direkt im Abgaskanal befindliche Warmwassertauscher kann die erfindungsgemäße Vorrichtung auch als Heizkessel eingesetzt werden. Außerdem können auch die Brennraumwandungen wasserführend oder von einem Wassermantel umgeben sein. Die Vorrichtung kann dann als Zentralheizungsgerät für dezentrale Aufstellung im Wohnraum mit Sichtfeuer als Alternative zu öl- oder Gasgeräten oder Stückholz- und Hackschnitzelanlagen eingesetzt werden. Durch die Verwendung von Holzpellets oder vergleichbarer Brennstoffe können aufgrund der exakten Regelbarkeit des Verbrennungsprozesses die beim Stückholz bekannten Nachteile wie Schwelbrand, Teer- und Glanzrußbildung sowie Überhitzung ausgeschlossen werden. Hierdurch kann auf eine thermische Ablaufsicherung, wie sie bei Stückholzkesseln notwendig ist, verzichtet werden, wodurch eine deutliche Preisreduzierung ermöglicht wird. Oberhalb der Auffangvorrichtung kann außerdem ein Rührwerk zur Glutbettverteilung angeordnet sein. Dieses Rührwerk verhindert eine Schlackenbildung und optimiert die Verbrennung durch die bessere Glutbettverteilung. Im Schaft des Rührwerks kann außerdem Verbrennungsluft zugeführt werden, wodurch eine weitere Optimierung der Verbrennung bei gleichzeitiger Kühlung des Rührwerks erreicht wird. Darüber hinaus kann das Rührwerk auch mit der Fördervorrichtung für die Brennstoffe verbunden sein. Die Fördervorrichtung kann dabei vorzugsweise als eine mit dem Rührwerk gekoppelte Zellenradschleuse oder auch als ein anderer Verdrängungsförderer oder dergleichen ausgebildet sein. Es ist dann nur ein Antriebsmotor für das Rührwerk und die Fördervorrichtung notwendig. Die Vorrichtung kann auch als wandhängendes Gerät ausgebildet sein.

Die erfindungsgemäße Vorrichtung kann auch als Kachelofenheizeinsatz, Kaminofen oder Kaminheizeinsatz ausgebildet sein.

Nachfolgend werden bevorzugte Ausführungsbeispiele einer erfindungsgemäßen Vorrichtung anhand der Zeichnung näher erläutert.

Es zeigen:
- Fig. 1: einen zentralen Längsschnitt durch eine erfindungsgemäße Verbrennungsvorrichtung;
- Fig. 2: einen gegenüber Fig. 1 um 90° gedrehten zentralen Längsschnitt entlang der Linie II-II durch die Verbrennungsvorrichtung nach Fig. 1;
- Fig. 3: einen zentralen Längsschnitt durch eine zweite erfindungsgemäße Verbrennungsvorrichtung;
- Fig. 4: einen zentralen Längsschnitt durch eine wandhängende Verbrennungsvorrichtung mit Brennstoffvorratsbehälter.

Gemäß Fig. 1 weist die Verbrennungsvorrichtung 10 einen Brennraum 11 auf, in dem eine Auffangvorrichtung 12 für Brennstoffe 13, hier Holzpellets, angeordnet ist. Die Auffangvorrichtung 12 unterteilt den Brennraum 11 in einen Vorbrennraum 11.1 und einen Nachbrennraum 11.2. Die Holzpellets 13 gelangen über eine in Fig. 2 gezeigte Förderschnecke 14 und eine anschließende Brennstoffrutsche 15 in die Auffangvorrichtung 12. Dabei endet die Brennstoffrutsche 15 oberhalb der Auffangkammer 12, so daß kein direkter Kontakt der nachrutschenden Brennstoffe 13 mit den bereits in der Auffangvorrichtung 12 befindlichen Brennstoffen entstehen kann. Hierdurch ist die Gefahr eines Rückbrandes sicher vermieden. Die Auffangvorrichtung 12 weist einen zentralen Längsschlitz 16 auf (Fig. 1), in dem ein Verbrennungsluftzuführrohr 17 angeordnet ist. Wie aus Fig. 2 ersichtlich ist, weist das Verbrennungsluftzuführrohr 17 mehrere seitlich und nach unten gerichtete Luftdurchtrittsöffnungen 18 auf. Das Rohr 17 ist im Schlitz 16 derart angeordnet, dass sich zwischen ihm und den Rändern des Schlitzes 16 zwei schmale Durchgangsschlitze 19 ergeben. Durch diese Schlitze 19 können Verbrennungsrückstände in einen Auffangbehälter 20 am Boden der Vorrichtung 10 hindurchfallen. Anschließend rutschen frische Brennstoffe zu den Schlitzen 19 nach. Im unteren Bereich der Vorrichtung 10, also unterhalb der Auffangvorrichtung 12, ist ein Abgaszug 21 mit einem Wärmetauscher angeordnet, der dafür sorgt, dass sich die Flammen in der erfindungsgemäßen Vorrichtung 10 nach unten ausbilden. Hierdurch unterstützt die Luftströmung das Hindurchfallen von Verbrennungsrückständen durch die Schlitze 19, sodass diese weder das Luftzuführrohr 17 noch die Auffangvorrichtung 12 verschmutzen können. Oberhalb des Verbrennungsluftzuführrohres 17 ist eine elektrische Zündeinrichtung 22 angeordnet, die in direktem Kontakt mit dem Brennstoff 13 steht und diesen daher ungehindert entzünden kann.

Wie Fig. 2 zeigt, ist das Verbrennungsluftzuführrohr 17 mit einem Luftmengensensor 23 versehen und im Bereich einer Sichtscheibe 24 geführt, die an einer Tür 25 des Brennraums 11 angeordnet ist. Im Bereich der Sichtscheibe 24 ist das Rohr 17 mit Öffnungen 26 versehen, durch die Luft ausströmen und, geführt durch ein Leitblech 27, entlang der Innenseite der Scheibe 24 streichen kann. Hierdurch entsteht eine automatische Reinigung der Sichtscheibe 24 von innen, ohne dass im Bereich der Scheibe 24 zusätzlich Scheibenluft von außen eingeführt werden müsste.

Fig. 3 zeigt eine Verbrennungsvorrichtung 30 mit einem Brennraum 31, einer Auffangvorrichtung 32 und einem Aschesammelraum 33 mit einem Aschesammelbehälter 33.1. Die Abgase werden hier nicht durch die Auffangvorrichtung 32 hindurch sondern oberhalb der Auffangvorrichtung 32 zur Seite hin abgezogen. Der sich dadurch bildende Nachbrennraum 31.2 ist gleichzeitig ein Abzugskanal 34 für die Heizgase und um den Aschesammelraum 33 seitlich herumgeführt. Dies hat den Vorteil, daß das Abziehen der Heizgase nicht durch Asche oder Schlacke auf der Auffangvorrichtung 32 behindert wird. Oberhalb der Auffangvorrichtung 32 ist außerdem ein Rührwerk 35 angeordnet, dessen Rührflügel 42 für eine gleichmäßige Glutbettverteilung in der Auffangvorrichtung 32 sorgen und eine Schlackenbildung verhindern. Durch den Schaft 36 der Rührvorrichtung 35 kann außerdem Luft zur Auffangvorrichtung 32 transportiert werden. Das obere Ende des Rührwerks 35 ist mit einer Zellenradschleuse 37 gekoppelt, die Brennstoff 38 aus einem Vorratsbehälter 39 zu einer Brennstoffrutsche 40 befördert, die die Brennstoffe 38 zur Auffangvorrichtung 32 weiterleitet. An ein Abgasabzugsrohr 41 kann ein nicht näher dargestellter Warmwassertauscher angeschlossen werden, so daß die Vorrichtung 30 auch als Zentralheizungseinheit für die dezentrale Aufstellung in Wohnräumen eingesetzt werden kann. Auch die Wandungen des Brennraums 31 oder hier nicht näher dargestellte weitere bzw. zusätzliche Bauteile wie Rohre oder dergleichen können wasserführend ausgestaltet oder von einem Wassermantel umgeben sein.

Fig. 4 zeigt eine Verbrennungsvorrichtung 50, die an einer Wohnraumwand 51 aufgehängt ist. Durch einen Wanddurchbruch 52 wird der Vorrichtung 50 Verbrennungsluft zugeführt. Die Abgase werden seitlich über einen Abzug 53 beispielsweise über einen Schornstein oder eine Abgasleitung abgeführt. Die Vorrichtung 50 weist wieder ein Rührwerk 54 auf, das mit einer Zellenradschleuse 55 gekoppelt ist. Hierdurch ist eine kostengünstige automatische Beschickung des Brennraums 56 mit Brennstoff möglich. Die Brennstoffe, vorzugsweise Holzpellets, werden dabei aus einem im Nachbarraum aufgestellten Vorratsbehälter 57 über ein starres oder flexibles Rohr 58, in dem eine Transportspirale 59 angeordnet ist, der Vorrichtung 50 zugeführt. Alternativ kann auch ein hier nicht näher beschriebenes pneumatisches Fördersystem verwendet werden. Das Aufstellen des Vorratsbehälters inklusive Antriebsaggregat 60 im Nachbarraum hat den Vorteil, dass im Raum der Vorrichtung 50 nur geringe Fördergeräusche des Brennstoffs aus dem Vorratsbehälter 57 zu hören sind. Die Vorrichtung 50 kann ebenfalls mit einem Wärmetauscher versehen sein.

## Patentansprüche

1. Vorrichtung zur Verbrennung von Holzpellets oder anderer riesel- und/oder schüttfähiger fester Brennstoffe mit einem durch feuerfeste Wandungen begrenzten Brennraum (11, 31, 56) und einer im Brennraum angeordneten Auffangvorrichtung (12, 32) für die Brennstoffe (13, 38), die den Brennraum (11, 31) in einen Vorbrennraum (11.1, 31.1) und einen Nachbrennraum (11.2, 31.2) unterteilt und die mit einem oder mehreren Schlitzen (16) oder Öffnungen versehen ist, und mit einem mit einem Gebläse versehenen Abgaskanal (21, 34), der durch den Nachbrennraum (11.2, 31.2) unterhalb der Auffangvorrichtung (12, 32) und/oder seitlich am Nachbrennraum (11.2, 31.2) vorbeigeführt ist, wobei die Brennstoffe automatisch mittels einer angetriebenen Fördervorrichtung (14, 15; 37, 40; 58, 59) in die Auffangvorrichtung (12, 32) eintragbar sind, **dadurch gekennzeichnet, dass** die Fördervorrichtung (14, 15; 37, 40) in vertikaler Richtung beabstandet oberhalb der Auffangvorrichtung (12, 32) endet, und dass im oder unterhalb des mindestens einen Schlitzes (16) oder der Öffnung der Auffangvorrichtung (12, 32) mindestens eine Verbrennungsluftzuführung (17) in Form eines Rohres mit seitlich und nach unten gerichteten Luftaustrittsöffnungen (18) angeordnet ist, die mit einem Luftmengensensor (23) versehen ist.

2. Vorrichtung nach Anspruch 1, **dadurch gekennzeichnet, dass** unterhalb der Auffangvorrichtung (12, 32) ein Aschesammelbehälter (20, 33.1) und/oder ein Aschesammelraum (33) angeordnet ist.

3. Vorrichtung nach Anspruch 1, **dadurch gekennzeichnet, dass** die Luftaustrittsöffnungen (18) schlitzförmig ausgebildet sind.

4. Vorrichtung nach einem der Ansprüche 1 bis 3, **dadurch gekennzeichnet, dass** nur ein Schlitz (16) in der Auffangvorrichtung (12) vorgesehen ist, wobei ein Verbrennungsluftzuführrohr (17) derart in dem Schlitz (16) angeordnet ist, dass sich zwischen ihm und den Schlitzrändern jeweils zwei schmale Durchtrittsschlitze (19, 29) ergeben.

5. Vorrichtung nach einem der Ansprüche 1 bis 4, **dadurch gekennzeichnet, dass** die mindestens eine Verbrennungsluftzuführung (17) bis in den Bereich einer am Brennraum (11) angeordneten Sichtscheibe (24) geführt ist, sodass die Verbrennungsluft die Innenseite der Sichtscheibe (24) überstreicht.

6. Vorrichtung nach einem der Ansprüche 1 bis 5, **dadurch gekennzeichnet, dass** die mindestens eine Verbrennungsluftzuführung (17) um ihre Längsachse drehbar angeordnet und auf ihrer Oberfläche mit Vorsprüngen versehen ist.

7. Vorrichtung nach einem der Ansprüche 1 bis 6, **dadurch gekennzeichnet, dass** oberhalb der Auffangvorrichtung (12, 32) ein Rührwerk (35, 54) zur Glutbettverteilung angeordnet ist.

8. Vorrichtung nach Anspruch 7, **dadurch gekennzeichnet, dass** durch den Schaft (36) des Rührwerks (35,54) Verbrennungsluft zugeführt wird, die das Rührwerk (35) gleichzeitig kühlt.

9. Vorrichtung nach Anspruch 7, **dadurch gekennzeichnet, dass** das Rührwerk (35, 54) mit der Fördervorrichtung (37, 40) für die Brennstoffe (38) verbunden ist.

10. Vorrichtung nach Anspruch 8, **dadurch gekennzeichnet, dass** die Fördervorrichtung eine mit dem Rührwerk (35, 54) gekoppelte Zellenradschleuse (37, 55) oder einen anderen Verdrängungsförderer aufweist.

11. Vorrichtung nach einem der Ansprüche 1 bis 10, **dadurch gekennzeichnet, dass** im Abgaskanal (21, 34) und/oder im Brennraum (31) mindestens ein Warmwassertauscher angeordnet und/oder der Abgaskanal (21, 34) an einen externen Warmwassertauscher anschließbar ist.

12. Vorrichtung nach einem der Ansprüche 1 bis 11, **dadurch gekennzeichnet, dass** die Brennraumwandungen wasserführend oder von einem Wassermantel umgeben sind.

13. Vorrichtung nach einem der Ansprüche 1 bis 12, **dadurch gekennzeichnet, dass** sie als ein an einer Wand (51) aufhängbares Gerät (50) ausgebildet ist.

## Claims

1. A device for the combustion of wood pellets or other granular and/or pourable solid fuels, comprising a combustion chamber (11, 31, 56) bounded by fireproof walls and an intercepting device (12, 32) for the fuels (13, 38) which is arranged in the combustion chamber and divides the combustion chamber (11, 31) into a pre-combustion chamber (11.1, 31.1) and an afterburning chamber (11.2, 31.2) and which is provided with one or more slots (16) or apertures, and comprising a waste gas duct (21, 34) provided with a fan, which duct (21, 34) passes through the afterburning chamber (11.2, 31.2) below the intercepting device (12, 32) and/or passes beside the afterburning chamber (11.2, 31.2), the fuels being automatically transportable into the intercepting device (12, 32) by means of a driven conveyor device (14, 15; 37, 40; 58, 59), **characterised in that** the conveyor device (14, 15; 37, 40) ends at a distance above the intercepting device (12, 32) in the vertical direction, and **in that** at least one combustion air inlet (17) in the form of a pipe with laterally and downwardly oriented air outlet apertures (18) is arranged in or below the at least one slot (16) or the aperture of the intercepting device (12, 32) and is provided with an air flow sensor (23).

2. A device according to Claim 1, **characterised in that** an ash collecting container (20, 33.1) and/or an ash collecting chamber (33) is arranged below the intercepting device (12, 32).

3. A device according to Claim 1, **characterised in that** the air outlet apertures (18) have a slot-like configuration.

4. A device according to one of claims 1 to 3, **characterised in that** only one slot (16) is provided in the intercepting device (12), a combustion air inlet pipe (17) being arranged in the slot (16) in such a way that two narrow through-slots (19, 29) are formed between said air inlet pipe (17) and the edges of the slot (16).

5. A device according to one of claims 1 to 4, **characterised in that** the at least one combustion air inlet (17) is conducted as far as the area of an inspection glass (24) arranged on the combustion chamber (11), so that the combustion air brushes past the inner face of the inspection glass (24).

6. A device according to one of claims 1 to 5, **characterised in that** the at least one combustion air inlet (17) is arranged to be rotatable about its longitudinal axis and is provided with projections on its surface.

7. A device according to one of claims 1 to 6, **characterised in that** a stirring mechanism (35, 54) for distributing the fire bed is arranged above the intercepting device (12, 32).

8. A device according to Claim 7, **characterised in that** combustion air is fed through the shaft (36) of the stirring mechanism (35, 54), which combustion air at the same time cools the stirring mechanism (35).

9. A device according to Claim 7, **characterised in that** the stirring mechanism (35, 54) is connected to the conveyor device (37, 40) for the fuels (38).

10. A device according to Claim 8, **characterised in that** the conveyor device includes a cellular wheel sluice (37, 55) or other displacement conveyor coupled to the stirring mechanism (35, 54).

11. A device according to one of claims 1 to 10, **characterised in that** at least one hot-water heat exchanger is arranged in the waste gas duct (21, 34) and/or in the combustion chamber (31), and/or the waste gas duct (21, 34) is connectable to an external hot-water heat exchanger.

12. A device according to one of claims 1 to 11, **characterised in that** the combustion chamber walls are water bearing or are surrounded by a water jacket.

13. A device according to one of claims 1 to 12, **characterised in that** it is configured as an appliance (50) which can be suspended on a wall (51).

## Revendications

1. Dispositif pour la combustion de boulettes de bois ou d'autres combustibles solides coulants et/ou pouvant être déversés, comportant une chambre de combustion (11, 31, 56) délimitée par des parois réfractaires et un dispositif collecteur (12, 32) disposé dans la chambre de combustion pour les combustibles (13, 38), qui divise la chambre de combustion (11, 31) en une chambre de pré-combustion (11.1, 31.1) et une chambre de combustion complémentaire (11.2, 31.2) et qui est pourvu d'une ou de plusieurs fentes (16) ou ouvertures, et comportant un canal d'échappement des gaz (21, 24) pourvu d'une soufflante, qui passe à travers la chambre de combustion complémentaire (11.2, 31.2) au-dessous du dispositif collecteur (12, 32) et/ou sur le côté de la chambre de combustion complémentaire (11.2, 31.2), les combustibles pouvant être introduits automatiquement au moyen d'un dispositif de transport (14, 15 ; 37, 40 ; 58, 59) entraîné dans le dispositif collecteur (12, 32), **caractérisé en ce que** le dispositif de transport (14, 15 ; 37, 40) se termine dans la direction verticale à distance au-dessus du dispositif collecteur (12, 32), et **en ce que** dans ou au-dessous de la ou des fentes (16) ou de l'ouverture du dispositif collecteur (12, 32) est disposée au moins une arrivée d'air de combustion (17) sous la forme d'un tube avec des orifices de sortie d'air (18) dirigés latéralement et vers le bas, laquelle arrivée d'air de combustion est pourvue d'un capteur de quantité d'air (23).

2. Dispositif selon la revendication 1, **caractérisé en ce qu'**au-dessous du dispositif collecteur (12, 32) est disposé un récipient de collecte de cendres (20, 33.1) et/ou un compartiment de collecte de cendres (33).

3. Dispositif selon la revendication 1, **caractérisé en ce que** les orifices de sortie d'air (18) sont réalisés en forme de fentes.

4. Dispositif selon l'une des revendications 1 à 3, **caractérisé en ce qu'**il n'est prévu qu'une fente (16) dans le dispositif collecteur (12), un tube d'arrivée d'air de combustion (17) étant disposé dans la fente (16) de manière qu'il en résulte deux fentes de passage (19, 22) étroites entre ce tube et les bords des fentes.

5. Dispositif selon l'une des revendications 1 à 4, **caractérisé en ce que** la ou les arrivées d'air de combustion (17) s'étendent jusque dans la zone d'une vitre d'inspection (24) disposée sur la chambre de combustion (11), ce qui fait que l'air de combustion passe sur la face intérieure de la vitre d'inspection (24).

6. Dispositif selon l'une des revendications 1 à 5, **caractérisé en ce que** la ou les arrivées d'air de combustion (17) sont disposées de manière à pouvoir tourner autour de leur axe longitudinal et sont pourvues de saillies sur leur surface.

7. Dispositif selon l'une des revendications 1 à 6, **caractérisé en ce qu'**au-dessus du dispositif collecteur (12, 32) est disposé un agitateur (35, 34) pour la répartition du lit ardent.

8. Dispositif selon la revendication 7, **caractérisé en ce qu'**à travers la tige (36) de l'agitateur (35, 54) est amené de l'air de combustion, qui refroidit en même temps l'agitateur (35).

9. Dispositif selon la revendication 7, **caractérisé en ce que** l'agitateur (35, 54) est relié au dispositif de transport (37, 40) des combustibles (38).

10. Dispositif selon la revendication 8, **caractérisé en ce que** le dispositif de transport comporte une écluse à roue cellulaire (37, 55) accouplée à l'agitateur (35, 54), ou un autre transporteur à déplacement.

11. Dispositif selon l'une des revendications 1 à 10, **caractérisé en ce que** dans le canal des gaz d'échappement (21, 34) et/ou dans la chambre de combustion (31) est disposé au moins un échangeur d'eau chaude et/ou le canal des gaz d'échappement (21, 34) peut être raccordé à un échangeur d'eau chaude externe.

12. Dispositif selon l'une des revendications 1 à 11, **caractérisé en ce que** les parois de la chambre de combustion sont aquifères ou entourées par une enveloppe d'eau.

13. Dispositif selon l'une des revendications 1 à 12, **caractérisé en ce qu'**il est réalisé sous la forme d'un appareil (50) à suspendre à une paroi (51).
